# DEMANDE DE BREVET EUROPEEN

(11) **EP 0 209 904 A2**
(43) Date de publication de la demande: **28.01.1987**
(21) Numéro de dépôt: 86110187.1
(22) Date de dépôt: 24.07.1986
(51) Int. Cl.: F24H 7/02

(54) **Accumulateur de chaleur perfectionné**

(30) Priorité: 26.07.1985 ES 288679 U
(71) Demandeur: PAZ BRUGUERA, Alfredo, ES-08500 VIC (Barcelone) (ES); AUMATELL PADROSA, Mariano, ES-08500 VIC (Barcelone) (ES)
(72) Inventeur: PAZ BRUGUERA, Alfredo, ES-08500 VIC (Barcelone) (ES); AUMATELL PADROSA, Mariano, ES-08500 VIC (Barcelone) (ES)
(74) Mandataire: Lorenz, Wilhelm (DE)

(57) **Abrégé**

L'accumulateur de chaleur comporte une carcasse sensiblement prismatique creuse (14) avec une plaque d'assise (10), sur laquelle est installée une caisse prismatique creuse (11) renfermant les résistances électriques (12) et recouverte de pierres volcaniques (13), qui occupent tout l'intérieur de la carcasse (14) et servent à absorber la chaleur émise par ces résistances.

Plusieurs tubes cylindriques creux (15) sont montés perpendiculairement à la plaque d'assise (10) et surpassent sensiblement le niveau des pierres volcaniques (13) de sorte que l'air entrant par la zone inférieure de la plaque d'assise (10) traverse ces tubes (15) en se chauffant et s'échappe à l'extérieur à travers la grille (16) prévue à la face frontale de l'accumulateur.

## Description

La présente invention consiste, tel que son énoncé indique, en "UN ACCUMULATEUR DE CHALEUR PERFECTIONNE-, dont les nouvelles caractéristiques de construction, conformation et dessin, accomplissent la mission spécifique pour laquelle il a été conçu, et dont la sécurité et l'efficacité sont maximales.

Etant donné la grande augmentation des coûts des combustibles, il devient indispensable de réussir des appareils et des dispositifs qui en permettent une épargne substantielle.

Comme il est connu, l'électricité a un prix bien plus économique pendant les heures nocturnes, et c'est précisément pour cela qu'il est important de réussir que pendant cette période de temps nocturne de l'électricité puisse être consommée pour la production de chaleur à emmagasiner pour son utilisation postérieure pendant les heures de la journée, car c'est évidemment pendant ces heures qu'un plus grand apport de chaleur est nécessaire.

Ce but est atteint avec l'accumulateur de chaleur faisant l'objet de la présente invention , lequel est constitué fondamentalement par une carcasse creuse sur la base inférieure de laquelle seront adaptées une série de résistances, lesquelles seront protégées par une caisse, métallique de préférence.

A son tour, la zone extérieure entourant la caisse de protection des résistances sera occupée par des pierres volcaniques dont le but est d'emmagasiner la chaleur provoquée par les résistances électriques ci-dessus mentionnées.

En même temps, et sur la même base où les résistances électriques ont été installées, seront mis en place plusieurs tubes cylindriques creux dont l'extrémité supérieure se termine à une distance dépassant la hauteur de la zone occupée par les pierres volcaniques, avec quoi, l'air qui passe par l'intérieur de ces tubes émergera à l'extérieur de la carcasse à travers sa face frontale, où l'on a pratiqué une entaille protégée par une grille conventionnelle.

Evidemment, cet accumulateur sera à son tour équipé des commandes conventionnelles afin de mettre en marche les résistances électriques correspondantes, ainsi que les éléments ae contrôle et de protection.

D'autres détails caractéristiques de cette invention seront mis en rélief au cours de la description qu'on en fait ensuite, où on fait référence aux dessins qui accompagnent ce Mémoire, où de façon quelque peu schématisée, sont représentés les détails préférentiels. Ces détails sont fournis à titre d'exemple, et ils se rapportent à un cas possible de réalisation pratique, mais qui n'est pas limitée aux détails qui y sont exposés; par conséquent, cette description doit être considérée d'un point de vue illustratit et sans nulle sorte de limitations.
La figure n^{*} 1 est une vue frontale en élévation de l'accumulateur faisant l'objet de la présente invention.
La figure n° 2 est une vue latérale en coupe où on remarque la position des éléments dont il est composé.

Dans les figures annexes on peut remarquer que cet accumulateur est constitué par une carcasse sensiblement prismatique, creuse, de telle façon qu'à une petite distance de la base idéale plus basse apparaît une plaque d'assise (10) sur laquelle une caisse de protection (11) prismatique creuse est installée, à l'intérieur de laquelle seront logées les résistances électriques (12), lesquelles, à partir ae leur connexion au réseau électrique, commenceront à produire de la chaleur qui sera absorbée par les pierres volcaniques (13) qui occuperont pratiquement la totalité de la carcasse (14) mentionnée.

Evidemment, cette carcasse (14) sera parfaitement isolée thermiquement afin que la chaleur emmagasinée ne vienne pas à se dissiper par radiation, mais que cette chaleur émerge à l'extérieur uniquement par convection, cela dû au fait que, soliaaires à la plaque d'assise (10) se trouvent installés plusieurs tubes cylindriques creux (15), lesquels dépassent sensiblement la hauteur occupée par les pierres volcaniques qui, à leur tour, et du fait du contact permanent avec ces tubes, chaufferont ceux-ci, avec quoi l'air qui passera par l'intérieur émergera à l'extérieur de l'accumulateur déjà chaud et à travers la grille dont la face frontale de l'accumulateur est équipée.

Il va de soi que cet accumulateur sera équipé d'un interrupteur conventionnel pour la mise en marche et l'arrêt des résistances électriques ainsi que du voyant correspondant permettant d'observer facilement s'il est en fonctionnement ou à l'arrêt, à la fois qu'il peut aussi être équipé d'un programmeur conventionnel et/ou d'un thermostat conventionnel permettant de régler et de programmer la mise en marche et l'arrêt, ainsi que la température qu'on voudra faire atteindre aux pierres volcaniques contenues à l'intérieur de la carcasse (14).

Comme on aura bien pu comprendre, cet accumulateur de chaleur est de construction relativement simple, ce qui permet une grande durée de sa vie utile à la fois qu'il permet a'emmagasiner une grande quantité de chaleur à un prix relativement réduit du fait que les résistances électriques peuvent être branchées pendant les heures nocturnes, avec quoi le prix du kW consommé est sensiblement inférieur, ce qui se traduit par une épargne substantielle de l'énergie utilisée.

D'autre part, on pourra assembler à cet accumulateur un entraîneur d'air conventionnel qui permettra de forcer et d'accélérer le passage d'air à travers les tubes (15), ce qui permettra d'obtenir dans les cas souhaités un apport rapide de la chaleur accumulée, en atteignant un degré de confortabilité dans une période de temps fort réduite.

Après l'observation des dessins et l'explication que nous en avons faite, on comprendra que l'invention suscitant le présent Mémoire est d'une construction simple et efficace qui peut être mise en oeuvre très facilement, ce qui constitue, sans aucun doute, un résultat industriel.

Nous consignons, aux effets opportuns, que dans l'objet constitué par la présente invention pourront être introduites toutes les variations et les modifications de détail que les circonstances et la pratique pourront conseiller, à condition que les variantes introduites éventuellement ne viennent à altérer ou à modifier l'essence résumée dans les REVENDICATIONS suivantes.

## Revendications

Première.- "UN ACCUMULATEUR DE CHALEUR PERFECTIONNE", caractérisé en ce qu'il est constitué par une carcasse sensiblement prismatique creuse, de telle façon qu'à une petite distance de la oase idéale plus basse apparaît une plaque d'assise (10) sur laquelle est installée une caisse (11) prismatique creuse, à l'intérieur de laquelle seront logées les résistances électriques (12), la caisse (11) étant recouverte par des pierres volcaniques (13) qui occupent pratiquement tout l'intérieur de la carcasse (14), lesquelles ont pour but d'absorber la chaleur émise par ces résistances.

Deuxième.- "UN ACCUMULATEUR DE CHALEUR PERFECTIONNE", selon la revendication précédente, caractérisé en ce que sur les plaques d'assise (10), et perpendiculairement, se sont solidarisées plusieurs tubes cylindriques creux (15), lesquels surpassent sensiblement la hauteur occupée par les pierres volcaniques, avec quoi l'air qui s'introduit par la zone inférieure de la plaque d'assise (10) traversera ces tubes (15) en se chauffant et en émergeant à l'extérieur à travers la grille (16) dont la face frontale de l'accumulateur est équipée.
